# EUROPÄISCHE PATENTSCHRIFT

(11) **EP 0 318 657 B1**
(45) Veröffentlichungstag und Bekanntmachung des Hinweises auf die Patenterteilung: **22.04.1992**
(21) Anmeldenummer: 88115536.0
(22) Anmeldetag: 22.09.1988
(51) Int. Cl.: B65D 8/00

(54) **Behälter mit integrierter Überdrucksicherung**
Container with integral overpressure protection
Récipient à protection incorporée contre la surpression

(30) Priorität: 08.11.1987 DE 3737977
(43) Veröffentlichungstag der Anmeldung: 07.06.1989
(73) Patentinhaber: Blefa GmbH, D-57223 Kreuztal (DE)
(72) Erfinder: Zinkann, Karl-Heinz, Dipl.-Ing., D-5920 Bad Berleburg 4 (DE)
(74) Vertreter: Bayer, Alfred

(56) Entgegenhaltungen:
- EP-A- 0 104 056
- EP-A- 0 228 149
- DE-A- 3 533 406
- GB-A- 1 007 594

## Beschreibung

Die Erfindung betrifft einen druckbeaufschlagten Behälter aus Metall mit Überdrucksicherung, insbesondere Bierfaß mit im wesentlichen zylindrischer Seitenwandung und nach außen gewölbten Stirnwänden wobei wenigstens eine Stirnwand mit einem Anschlußstutzen versehen ist, und wobei die Behälterwandung im Bereich einer Stirnwand mit einer einen Flächenbereich teilweise umschließenden Reißnut versehen ist, durch die die Wandstärke bis auf eine vorgegebenen Restdicke reduziert ist.

Insbesondere in der Getränkeindustrie werden metallische Behälter, sogenannte Kegs eingesetzt, die durch Beaufschlagung mit einem Druckgas entleert werden. Hierbei muß sichergestellt sein, daß bei unbeabsichtigten Überschreitungen der Maximaldruckgrenze der Überdruck abgebaut wird. Ein Behälter der eingangs bezeichneten Art ist aus der DE-OS 35 33 406 bekannt, der im Boden eine Auswölbung aufweist, deren Fläche mit einer einen Flächenbereich nur teilweise umschließenden Reißnut versehen ist. Hierbei wird ausgenutzt, daß bei einer Überschreitung des zulässigen Maximaldruckes die Behälterwandung an einer genau vorgegebenen Stelle aufreißt und der Überdruck entweichen kann. Derartige Drucküberschreitungen sind im Getränkebereich sehr selten, da sie bei den gebräuchlichen Zapfsystemen nur bei einer Fehlbedienung auftreten können, so daß man in Kauf nehmen kann, daß bei einer derartigen Überschreitung des höchstzulässigen Drucks und dem Wirksamwerden der Überdrucksicherung der betreffenden Behälter unbrauchbar wird. Der von der Reißnut umschlossene Flächenbereich wird klappenartig nach außen gedrückt, da der herausklappende Flächenbereich in dem nicht von der Reißnut umgrenzten Restbereich seine unveränderte Wandstärke aufweist und somit dieser Teil als "Gelenk" wirkt. Die Reißnut kann, wie die DE-OS 35 33 406 zeigt, durch ein entsprechendes Prägewerkzeug eingebracht werden, dessen Schneide eine nicht vollständig geschlossene kreisartige Kontur aufweist. Derartige Formen, auch reine Kreisformen, können jedoch durch ein rotierendes Werkzeug spanabhebend nach Fertigstellung des Behälters nicht angebracht werden.

Der Erfindung liegt die Aufgabe zugrunde, einen Behälter der eingangs bezeichneten Art zu schaffen, der eine in den Behälter selbst integrierte Überdrucksicherung aufweist, die zuverlässig anspricht und einfach herzustellen ist.

Diese Aufgabe wird dadurch gelöst, daß die Reißnut in dem an die Seitenwandung anschliessenden Übergangsbereich der Wölbung der Stirnwand angeordnet ist. Die Anordnung in diesem Bereich des Behälters hat den Vorteil, daß selbst bei einer durch die Reißnut definierten großen Restwandstärke ein zuverlässiger und einwandfreier Anriß bei Überschreitung eines vorgegebenen Maximaldruckes erfolgt. Dies ist darauf zurückzuführen, daß unter dem Einfluß des Innendruckes die ausgewölbte Stirnwand in diesem Randbereich einer erheblichen Querdehnung unterworfen ist, die bei Überschreiten einer durch die Tiefe der Reißnut vorgebbaren Grenzbeanspruchung zu einem Anriß führt. Die Nut weist zweckmäßigerweise einen in etwa keilförmigen Querschnitt auf, so daß bei Überdruckbeaufschlagung der notwendige Anriß durch die Kerbwirkung und die Überlagerung von Zug- und Biegebeanspruchung im Bereich der Reißnut einsetzt. Dieser Vorteil wird insbesondere bei den üblicherweise aus zwei tiefgezogenen Hälften zusammengesetzten Kegs ausgenutzt, da der zwischen der im wesentlichen als Kugelkalotte gekrümmten Stirnfläche und der zylindrischen Seitenwandung liegende Übergangsbereich einen erheblich kleineren Krümmungsradius aufweist. Der unmittelbar an diesen Randbereich angrenzenden Teil der Stirnwand unterliegt bei einer Druckbeaufschlagung der größten Querdehnung.

Um nun in einfacher Weise eine Unterbrechung der im übrigen nicht unterbrochenen Reißnut zu bewerkstelligen, um so das vorstehend angegebene "Gelenk" mit unveränderter Wandstärke zu erhalten, ist in vorteilhafter Ausgestaltung der Erfindung vorgesehen, daß die Reißnut mit ihren Enden in den einen kleineren Krümmungsradius aufweisenden Randbereich der gewölbten Stirnwand ausläuft. Hierdurch ist es möglich, ein rotierendes Schneidwerkzeug zur Erzeugung einer Reißnut mit gleichbleibender Nuttiefe einzusetzen, wobei die an sich kreisförmige Reißnut dadurch unterbrochen ist, daß das Werkzeug im Randbereich freilaufen kann. Auch für den Einsatz eines Stanzwerkzeuges mit geschlossener Schneidenkontur ist die Anordnung der Reißnut vorteilhaft, da eine wesentlich günstigere Beanspruchung der Schneidekontur gegeben ist.

In einer anderen Ausgestaltung der Erfindung ist jedoch vorgesehen, daß die Reißnut mit jeweils ihren Enden in eine in der Behälterwandung eingeformte Vertiefung ausläuft, in der die Wandstärke praktisch unverändert ist. Diese Anordnung hat ebenfalls den Vorteil einer einfachen Herstellung. Beim Tiefziehen des die betreffende Stirnwand aufweisenden Behälterteils wird vorzugsweise am Rande der Wölbung eine in etwa punktförmige Vertiefung mit eingeformt. Nach der Fertigstellung des Behälters kann nunmehr die Reißnut spanabhebend mit einem umlaufenden Werkzeug eingearbeitet werden, das im Bereich der eingeformten Vertiefung freiläuft, so daß die Reißnut über ihre gesamte Länge die gleiche Tiefe aufweist und damit eine einwandfreie Funktionssicherheit gegeben ist. Bis auf den Bereich der Vertiefung kann bei Einwirken des Überdrucks die Rißbildung an jeder Stelle der Reißnut einsetzen, so daß lokale Abweichungen der Materialeigenschaft keinen Einfluß haben können. Besonders zweckmäßig ist es, wenn die Vertiefung auf der dem Randbereich der gewölbten Stirnfläche abgekehrten Seite des von der Reißnut umschlossenen Flächenbereichs angeordnet ist. Diese Anordnung hat den Vorteil, daß der größte Teil der Reißnut in dem Bereich verläuft, der bei einer Druckbeaufschlagung der größten Querdehnung unterworfen ist. Der weitere Vorteil dieser Anordnung besteht darin, daß eine derartige Reißnut auch an bereits im Betrieb befindlichen Fässern angebracht werden kann, da hier nur eine sehr geringe Vertiefung einzuarbeiten ist, die beispielsweise mit einem Kugeleinschlag auch an einem fertigen Faß angebracht werden kann. Der üblicherweise bei Kegs angeordnete, die gewölbten Stirnfläche in Verlängerung der Seitenwandung jeweils überragende Stand- bzw. Tragring behindert die nachträgliche Anbringung nicht. In besonders zweckmäßiger Ausgestaltung der Erfindung ist insbesondere für derartige Kegs vorgesehen, daß die Reißnut auf der den Anschlußstutzen tragende Stirnwand angeordnet ist. Derartige Kegs werden üblicherweise mit nach oben weisendem Anschlußstutzen an die Druckanlage angeschlossen. Tritt nun bei einer Überschreitung des vorgegebenen Maximaldruckes die integrierte Überdrucksicherung in Funktion, was je nach Größe der durch die Reißnut vorgegebenen Restwandstärke zwischen Drücken von 20 bis 30 bar liegen kann, so bläst das üblicherweise gasförmige Druckmedium nach oben ab. Die auf den Behälter wirksam werdenden Rückstoßkräfte sind also nach unten gerichtet, so daß der Behälter aufgrund der seitlichen Anordnung allenfalls kippen kann. Ein weiterer Vorteil besteht darin, daß der Druckabbau durch das Entweichen des gasförmigen Mediums sehr viel schneller erfolgt, wobei das abzublasende Gasvolumen in der Regel erheblich geringer ist als das noch im Faß befindliche restliche Flüssigkeitsvolumen. Bei Kegs mit Tragring, bei denen die Reißnut durch eine Vertiefung unterbrochen ist, wie vorstehend angegeben, ist die beim Aufreißen entstehende Öffnung im wesentlichen gegen die Innenwandung des Tragringes gerichtet, so daß hier eine Umlenkung des austretenden Gasstrahles erfolgt, die praktisch ohne eine eine Bewegung des Kegs auslösende Kraftwirkung bleibt.

Die Anordnung an der den Behälterboden bildende Stirnwand, beispielsweise im Bereich des Faßsumpfes, insbesondere aber auch im Randbereich der gewölbten Bodenfläche, ist zwar möglich und hinsichtlich eines verhältnismäßig niedrigen "Ansprechdruckes" in gleicher Weise wirksam. Der Nachteil besteht jedoch darin, daß bei einem Reißdruck von beispielsweise 20 bar und einem für einen möglichst raschen Druckabbau ausreichenden Öffnungsquerschnitt dann die Reaktionskräfte, die durch die dann strahlförmig austretende Flüssigkeit auf den Behälter wirken, so groß sind, daß der Behälter nahezu geschoßartig angehoben wird. Eine Anordnung in der obenliegenden Stirnfläche ist daher der Vorzug zu geben, da dann derartige Kegs gefahrlos auch unmittelbar unter der Zapfanlage aufgestellt werden können.

In Ausgestaltung der Erfindung ist vorgesehen, daß die Reißnut einen in etwa trapezförmigen Querschnitt aufweist. Dies hat den Vorteil, daß die notwendige Restdicke der Behälterwandung im Bereich der Reißnut etwas größer gehalten werden kann.

Die Erfindung wird anhand schematischer Zeichnungen näher erläutert. Es zeigen:
- Fig. 1: einen Getränkebehälter im Vertikalschnitt,
- Fig. 2 und 3: Eine Ausführungsform der Überdrucksicherung an Getränkebehältern im Schnitt und in Aufsicht im Deckelbereich B.

Das in Fig. 1 in einem Vertikalschnitt dargestellte Bierfaß, ein sogenannter Keg, besteht aus zwei Teilstücken 1 und 2, die aus Metall tiefgezogen sind und nach dem Einarbeiten der Rollringe 3 in der Mittelebene über die Schweißnaht 4 fest miteinander verbunden sind. Die ausgewölbte Stirnwand 5 des Teiles 1 ist mit einer Anschlußarmatur 6 versehen. In die ausgewölbte, den Bodenteil bildende Stirnwand 7 des Teiles 2 ist ein Faßsumpf 8 eingeformt. Sowohl am Bodenteil 7 als auch an der den Deckelteil bildenden Stirnwand 5 ist jeweils ein Standring 9 bzw. 10 angeschweißt.

Fig. 2 zeigt im Schnitt den kalottenförmig ausgewölbten Deckelteil 5 des in Fig. 1 dargestellten Kegs. Der Deckelteil geht in seinem Randbereich 21 mit einem Krümmungsradius R1 in die im wesentlichen zylindrische Seitenwandung 22 über, der erheblich geringer ist als der Krümmungsradius R2 des kalottenförmigen Deckelteils. Dieser Randbereich 21 ist auf der Außenseite von dem angeschweißten Standring 10 umfaßt.

Vor dem Anschweißen des Standringes 10 wird mit einem rotierenden Schneidewerkzeug die kreisförmige Reißnut 14 eingearbeitet, wobei die Bewegungsbahn des Werkzeugs so gelegt ist, daß es in dem den kleineren Krümmungsradius R1 aufweisenden Randbereich 21 der Wölbung der Stirnwand 5 ausläuft, so daß die in der Draufsicht in Fig. 3 dargestellte offene Kreiskontur entsteht.

Bei einer Druckbeaufschlagung, die den durch die Tiefe der Reißnut 14 vorgegebenen höchstzulässigen Druck überschreitet, erfolgt im Scheitelbereich 23 der Reißnut 14 aufgrund der Querdehnung in der Stirnfläche 5 ein Anriß. Durch die senkrecht zur Innenfläche wirkenden Kräfte wird hierbei der von der Reißnut 14 umschlossene Flächenbereich 16 nach außen aufgeklappt, wie dies in Fig. 2 gestrichelt dargestellt ist. Aufgrund der Materialverformung erfolgt der Anriß bei etwa 20 bis 24 bar. Die Reißnut 14 kann im Querschnitt keilförmig oder aber auch trapezförmig ausgebildet sein. Dies hat insbesondere im Hinblick auf die Überlagerung von Zug- und Biegespannungen im Überdruckfall ein günstigeres Reißverhalten zur Folge.

## Patentansprüche

1. Druckbeaufschlagter Behälter aus Metall mit Überdrucksicherung, insbesondere Bierfaß mit im wesentlichen zylindrischer Seitenwandung und nach außen gewölbten Stirnwänden, wobei wenigstens eine Stirnwand mit einem Anschlußstutzen versehen ist, wobei die Behälterwandung im Bereich einer Stirnwand mit einer einen Flächenbereich teilweise umschließenden Reißnut versehen ist, durch die die Wandstärke bis auf eine vorgegebene Restdicke reduziert ist, dadurch gekennzeichnet, daß die Reißnut (14) in dem an die Seitenwandung (22) anschließenden Übergangsbereich (21) der Wölbung der Stirnwand (5) angeordnet ist.

2. Behälter nach Anspruch 1, dadurch gekennzeichnet, daß die Reißnut (14) mit ihren Enden in den einen kleineren Krümmungsradius (R1) aufweisenden Randbereich der Wölbung der Stirnwand (5) ausläuft.

3. Behälter nach Anspruch 1, dadurch gekennzeichnet, daß die Reißnut (14) mit ihren Enden in eine in die Behälterwandung eingeformte Vertiefung ausläuft, in der die Wandstärke praktisch unverändert ist.

4. Behälter nach Anspruch 3, dadurch gekennzeichnet, daß die Vertiefung auf der dem Wandbereich (21) der gewölbten Stirnfläche (5) abgekehrten Seite des von der Reißnut (14) umschlossenen Flächenbereichs (16) angeordnet ist.

5. Behälter nach einem der Ansprüche 1 bis 4, dadurch gekennzeichnet, daß die Reißnut (14) einen in etwa trapezförmigen Querschnitt aufweist.

6. Behälter nach einem der Ansprüche 1 bis 5, dadurch gekennzeichnet, daß die Reißnut (14) auf der den Anschlußstutzen (6) tragenden Stirnwand (5) angeordnet ist.

## Claims

1. Container which can be pressurised, is made from metal and has an excess pressure safety system, particularly a beer barrel with an essentially cylindrical side wall and outwardly bulging end walls, in which at least one end wall is provided with a pipe connection and in which the wall of the container is provided with a rupture groove which partially surrounds an area of the surface and by which the wall thickness is reduced to a predetermined residual thickness, characterised in that the rupture groove (14) is arranged in the transitional region (21) of the bulge in the end wall (5) adjoining the side wall (22).

2. Container as claimed in claim 1, characterised in that the ends of the the rupture groove (14) terminate in the edge region of the bulge in the end wall (5) having a smaller radius of curvature (R1).

3. Container as claimed in claim 1, characterised in that the ends of the rupture groove (14) terminate in an indentation formed in the container wall in which the wall thickness is practically unaltered.

4. Container as claimed in claim 3, characterised in that the indentation is arranged on the side of the area of the surface (16) surrounded by the rupture groove (14) facing away from the wall region (21) of the bulged end face (5).

5. Container as claimed in one of claims 1 to 4, characterised in that the rupture groove (14) has an approximately trapeziform cross-section.

6. Container as claimed in one of claims 1 to 5, characterised in that the rupture groove (14) is arranged on the end wall (5) bearing the pipe connection (6).

## Revendications

1. Récipient pressurisable en métal avec protection contre la surpression, en particulier fût à bière, avec paroi latérale essentiellement cylindrique et parois d'about bombées, dans lequel au moins une paroi d'about est dotée d'un raccord, la paroi du récipient est dotée, au niveau d'une paroi d'about, d'une rainure de rupture entourant en partie une portion de surface, rainure qui réduit à une épaisseur résiduelle prédéterminée l'épaisseur de la paroi, caractérisé en ce que la rainure de rupture (14) est disposée dans la partie de transition (21) de la courbure de la paroi d'about (5) se raccordant à la paroi latérale (22).

2. Récipient selon la revendication 1, caractérisé en ce que la rainure de rupture (14) se perd à ses extrémités dans le bord du bombement de la paroi d'about (5) présentant un rayon de courbure (R1) inférieur.

3. Récipient selon la revendication 1, caractérisé en ce que la rainure de rupture (14) se perd à ses extrémités dans une dépression formée dans la paroi du récipient, dans laquelle l'épaisseur de paroi est pratiquement inchangée.

4. Récipient selon la revendication 3, caractérisé en ce que la dépression est disposée du côté de la portion de surface (16) entourée par la rainure de rupture (14), opposé à la partie de paroi (21) de la paroi d'about bombée (5).

5. Récipient selon une des revendications 1 à 4, caractérisé en ce que la rainure de rupture (14) présente une section de forme sensiblement trapézoïdale.

6. Récipient selon une des revendications 1 à 5, caractérisé en ce que la rainure de rupture (14) est disposée sur la paroi d'about (5) portant le raccord (6).
